# EUROPÄISCHE PATENTSCHRIFT

(11) **EP 0 339 228 B1**
(45) Veröffentlichungstag und Bekanntmachung des Hinweises auf die Patenterteilung: **27.12.1991**
(21) Anmeldenummer: 89104456.2
(22) Anmeldetag: 14.03.1989
(51) Int. Cl.: B41F 27/12

(54) **Spanneinrichtung zum Befestigen einer biegsamen Folie**
Tensioning device for attaching a flexible film
Dispositif à tensionner pour la fixation d'un film flexible

(30) Priorität: 23.04.1988 DE 3813777
(43) Veröffentlichungstag der Anmeldung: 02.11.1989
(73) Patentinhaber: M.A.N.-ROLAND Druckmaschinen Aktiengesellschaft, 63012 Offenbach (DE)
(72) Erfinder: Brandes, Harry, D-6053 Obertshausen (DE); Raab, Rudolf, D-6450 Hanau 7 (DE)
(74) Vertreter: Marek, Joachim, Dipl.-Ing.

(56) Entgegenhaltungen:
- DE-A- 2 341 326

## Beschreibung

Die Erfindung betrifft eine Spanneinrichtung zum Befestigen einer biegsamen Folie am Druckanfang eines Greiferaufschlagleisten aufweisenden Zylinders einer Druckmaschine nach dem Oberbegriff des Patentanspruches.

Eine derartige Spanneinrichtung ist bereits bekannt und in der DE-PS 2341326 beschrieben.

Bei dieser Spanneinrichtung besteht die Befestigungsvorrichtung für die Folie am Druckanfang aus wenigstens einem Winkeleisen, das mit einem Schenkel auf dem Boden des Zylinderkanals sich abstützend durch ein Schraubelement entgegen der Kraft einer Feder verschwenkbar ist, wobei der andere Schenkel des Winkeleisens ein mit Verdickungen in Form von Klemmschienen versehenes Ende der Folie erfaßt und die Folie damit in das Zylinderinnere radial hineinbewegbar ist. Hierbei ergibt sich demnach nicht nur eine große Grubenöffnung, sondern auch eine große Grubentiefe.

Hiervon ausgehend ist es daher Aufgabe der vorliegenden Erfindung, eine Spanneinrichtung genannter Gattung so weiterzubilden, daß das Spannen der Folie am Druckanfang bei geringstem Platzbedarf ermöglicht wird.

Gelöst wird diese Aufgabe durch die kennzeichnenden Merkmale des Patentanspruches.

Die Erfindung wird nachstehend anhand der Zeichnung in einem Ausführungsbeispiel kurz beschrieben.

Es zeigen:

- Figur 1: eine Seitenansicht einer erfindungsgemäßen Vorrichtung in einem Gegendruckzylinder einer Druckmaschine,
- Figur 2: die Einzelheit X nach Figur 1,
- Figur 3: den Schnitt AB nach Figur 1 ohne Bogengreifer 14.

In einem Gegendruckzylinder 4 sind auf einer Greiferwelle 15 einzelne Bogengreifer 14 angeordnet. Die Bewegung der Bogengreifer 14 erfolgt durch nicht näher dargestellte Bewegungselemente. Die Greiferspitze der Bogengreifer 14 klemmt die Materialbogen 10 auf Greiferaufschlagleistenn 3, wobei diese z.B. aus zwei geteilten Schienen bestehen, die direkt oder über Zwischenstücke in der Zylindergrube 5 des Gegendruckzylinders 4 mittels Befestigungsschrauben 16 befestigt sind.

Auf dem Gegendruckzylinder 4 ist eine biegsame Folie 1, Platte oder dergleichen durch eine Klemm- und Spannvorrichtungen 18 am Druckende aufspannbar. Das am Druckanfang 2 gelegene Ende der biegsamen Folie 1 ist mittels Klemmschienen 7, 8 oder dergleichen Verdickungen geklemmt. Beispielsweise ist das Ende der Folie 1 zwischen den zwei Klemmschienen 7, 8 durch Schrauben oder Nieten 17 verbunden. Die Klemmschienen 7, 8 werden gemeinsam mit dem Ende der biegsamen Folie in die Zylindergrube 5 zwischen Grubenwand 6 und den Greiferaufschlagleisten 3 hindurchgeführt, wozu diese von der gegenüberliegenden Grubenwand 6 nach Lösen der Befestigungsschrauben 16 zu schieben sind. Die eine Klemmschiene 7 wird unterhalb der Greiferaufschlagleisten 3 angeordnet und die Klemmschiene 8 in einer hinter der Grubenwand 6 gelegenen Aussparung 9 an Auflageflächen der Zylindergrube 5 beim Spannen geführt. In den Greiferaufschlagleisten 3 sind hierzu in diese quer eindringend mit einer Klemmspirale 12 versehene Exzenterbolzen 11 drehbar gelagert. Die Klemmspirale 12 jedes Exzenterbolzens 11 liegt auf einer Eingriffsfläche 13 der einen Klemmschiene 7 selbsthemmend von oben auf. Zur Einleitung des Spannvorganges werden die Exzenterbolzen 11 zusammen mit den Klemmspiralen 12 verdreht, wodurch sich die Klemmschiene 7 mit der in der Aussparung 9 geführten Klemmschiene 8 mit dem Ende der Folie 1 von den Greiferaufschlagleisten 3 radial nach unten in das Zylinderinnere wegbewegt. Die Folie 1 wird dabei auf dem Gegendruckzylinder 4 vom Druckanfang her gespannt. Da auch das Druckende mittels der Klemm- und Spannvorrichtung 18 spannbar ist, können somit beide Enden der Folie 1 unabhängig voneinander gespannt werden. Da sich die Klemmschienen 7, 8 über die gesamte Länge der Zylindergrube 5 erstrecken, können diese durch die gleichmäßig über ihre Länge verteilten Exzenterbolzen 11 in Spannrichtung, d.h. zum Grubenboden hin gleichmäßig gezogen werden.

Nach Abschluß des Spannvorganges am Druckanfang werden die Befestigungsschrauben 16 angezogen, so daß die Greiferaufschlagleisten 3 ihre endgültige Betriebsstellung einnehmen.

Zum Durchführen der Befestigungsschrauben 16 durch die Folie 1 sind nicht dargestellte Aussparungen, z.B. Langlöcher vorgesehen, durch welche die Befestigungsschrauben 16 in den Gegendruckzylinder 4 greifen.

### Bezugszeichenliste

- 1: Folie
- 2: Druckanfang
- 3: Greiferaufschlagleisten
- 4: Gegendruckzylinder
- 5: Zylindergrube
- 6: Grubenwand
- 7: Klemmschiene
- 8: Klemmschiene
- 9: Aussparung
- 10: Materialbogen
- 11: Exzenterbolzen
- 12: Klemmspirale
- 13: Eingriffsfläche
- 14: Bogengreifer
- 15: Greiferwelle
- 16: Befestigungsschraube
- 17: Schrauben oder Nieten
- 18: Klemm- und Spannvorrichtung

## Patentansprüche

1. Spanneinrichtung zum Befestigen einer biegsamen Folie am Druckanfang eines Greiferaufschlagleisten aufweisenden Zylinders einer Druckmaschine, bei der das in die Zylindergrube zwischen die Grubenwand und die Greiferaufschlagleisten hindurch geführte Ende der Folie mittels Klemmschienen oder dergleichen Verdickungen klemmbar ist, welche an Auflagenflächen in der Zylindergrube unterhalb der Greiferaufschlagleisten geführt sind und durch Spannelemente von den Greiferaufschlagleisten radial nach unten in das Zylinderinnere bewegbar sind, **dadurch gekennzeichnet**, daß als Spannelemente in den Greiferaufschlagleisten (3) in diese quer eindringend mit einer Klemmspirale (12) versehene Exzenterbolzen (11) drehbar gelagert sind und daß die Klemmspirale (12) jedes Exzenterbolzens (11) auf einer Eingriffsfläche (13) der einen unterhalb der Greiferaufschlagleisten (3) angeordneten Klemmschiene (7) des Klemmschienenpaares (7, 8) selbsthemmend von oben aufliegt.

## Claims

1. Tensioning device for attaching a flexible film at the print beginning of a cylinder having a gripper support bar of a printing press, in which the end of the foil guided into the cylinder channel between the channel wall and the gripper support bar is clampable by means of clamping rails or like thickenings, which are guided against support surfaces in the cylinder channel below the gripper support bar and which are movable by tensioning elements away from the gripper support bar radially downwardly into the interior of the cylinder, characterised in that, as tensioning elements, eccentric bolts (11) provided with a clamping spiral (12) and penetrating it transversely are rotatably mounted in the gripper support bar (3) and that the clamping spiral (12) of each eccentric bolt (11) lies self clampingly from above against an engagement surface (13) of the one clamping rail (7) of the pair of clamping rails (7, 8) arranged below the gripper support bar (3).

## Revendications

1. Dispositif de tension pour fixer une feuille souple en début d'impression d'un cylindre, présentant des baguettes d'impact des preneurs, d'une machine imprimante, dans lequel l'extrémité de la feuille, guidée dans le canal du cylindre entre la paroi du canal et les baguettes d'impact des preneurs, peut être fixée au moyen de rails de serrage ou d'épaississements analogues, lesquels sont guidés sur des surfaces d'appui dans le canal du cylindre au-dessous des baguettes d'impact des preneurs et peuvent être éloignés, par des éléments de tension, des baguettes d'impact des preneurs radialement vers le bas à l'intérieur du cylindre, caractérisé en ce que, en tant qu'éléments de tension, des boulons excentriques (11) munis d'une spirale de serrage (12) sont montés rotatifs dans les baguettes d'impact des preneurs (3), en pénétrant transversalement dans celles-ci, et en ce que la spirale de serrage (12) de chaque boulon excentrique (11) repose du haut de façon autobloquante sur une surface d'engagement (13) d'un rail de serrage (7), agencé au-dessous des baguettes d'impact des preneurs (3), de la paire de rails de serrage (7, 8).
